# DEMANDE DE BREVET EUROPEEN

(11) **EP 0 021 941 A1**
(43) Date de publication de la demande: **07.01.1981**
(21) Numéro de dépôt: 80400832.4
(22) Date de dépôt: 10.06.1980
(51) Int. Cl.: A45D 1/04

(54) **Fer à boucler**

(30) Priorité: 15.06.1979 FR 7916181
(71) Demandeur: SOCIETE DE DISTRIBUTION D'APPAREILS POUR LA COIFFURE S.O.D.A.C., F-75015 Paris (FR)
(72) Inventeur: Feldblum, Jean-Pierre, F-75015 Paris (FR)
(74) Mandataire: Boivin, Claude

(57) **Abrégé**

Le fer à boucler comprend un corps de chauffe cylindrique (1) portée par une poignée (2).

Il comporte, en outre, une tige hélicoîdale (5) fixée sur le corps de chauffe et une pince de maintien (6) montée sur ce corps à proximité de la poignée (2).

## Description

On connaît des fers à coiffer permettant de faire des boucles serrées dites boucles anglaises et comportant, à cet effet, un sillon hélicoïdal dans lequel on enroule la mèche de cheveux à boucler. Mais la partie chauffante de ce fer est massive et réalisée par moulage ou usinage; elle est donc coûteuse.

La présente invention a pour objet un fer à boucler qui est de construction beaucoup plus simple.

Ce fer à boucler comprend un corps de chauffe cylindrique porté par une poignée et est caractérisé en ce qu'il comporte une tige hélicoïdale fixée sur le corps de chauffe et une pince de maintien montée sur ce corps à proximité de la poignée.

On a décrit ci-après, à titre d'exemple non limitatif un mode de réalisation du fer à boucler selon l'invention avec référence au dessin annexé dans lequel :
La Figure 1 est une vue en perspective de ce fer. La
Figure 2 est une vue en plan d'un détail. Tel qu'il est représenté au dessin, le fer à boucler selon l'invention comprend un corps de chauffe cylindrique 1 qui est fixé à une poignée 2 et contient une résistance de chauffage connectée par un contact tournant 3 à des conducteurs d'alimentation 4. Sur le corps 1 est brasée une tige hélicoidale 5, constituée par exemple par un ressort à spires très écartées. Une pince 6 est montée pivotante en 10 sur le corps 1, à proximité de la poignée 2. La partie avant 6a de la pince a la forme d'un arc de cylindre et a même rayon que le corps 1; son bord avant 6b se trouve à proximité immédiate d'une des spires de la tige 5 et est découpé hélicoi- dalement de façon à être parallèle à cette spire. Sa partie arrière 6c porte une plaquette de poussée 7. Un ressort 8, interposé entre le corps 1 et la partie 6c de la pince tend à maintenir sa partie avant 6a appliquée sur le corps 1.

Enfin, un support 9 est monté pivotant sur la pince 6.

Pour utiliser le fer qui vient d'être décrit, on serre une mèche de cheveux entre la pince 6 et le corps de chauffe 1 et on tourne le fer de façon à enrouler la mèche sur le corps 1 entre les spires de la tige 5. Puis, après chauffage, on presse sur la plaquette 7 de sorte que la mèche est libérée et qu'on peut en extraire le fer.

Il va de soi que la présente invention ne doit pas être considérée comme limitée au mode de réalisation décrit et représenté, mais en couvre, au contraire, toutes les variantes.

## Revendications

1. Fer à boucler comprenant un corps de chauffe cylindrique, porté par une poignée, caractérisé en ce qu'il comporte une tige hélicoïdale fixée sur le corps de chauffe et une pince de maintien montée sur ce corps à proximité de la poignée.

2. Fer selon la revendication 1, caractérisé en ce que le bord avant de la pince se trouve à proximité immédiate d'une des spires de la tige et est découpé hélicoïdalement de façon à être parallèle à cette spire.
